# FASCICULE DE BREVET EUROPEEN

(11) **EP 2 411 166 B1**
(45) Date de publication et mention de la délivrance du brevet: **19.09.2012**
(21) Numéro de dépôt: 10709907.9
(22) Date de dépôt: 25.02.2010
(51) Int. Cl.: B21D 19/08, B21D 24/16

(54) **OUTILLAGE DE PRESSE POUR LE DETOURAGE ET LE RELEVAGE D'UN MEME BORD DE TOLE EN UNE SEULE OPERATION ET PROCEDE UTILISANT UN TEL OUTILLAGE**
PRESSEINRICHTUNG ZUM BESCHNEIDEN UND ABKANTEN EINES EINZELNEN BLECHRANDS IN EINEM EINZIGEN ARBEITSGANG SOWIE SOLCH EINE EINRICHTUNG VERWENDENDES VERFAHREN
PRESSING EQUIPMENT FOR TRIMMING AND FLANGING A SINGLE SHEET METAL EDGE IN A SINGLE OPERATION, AND METHOD USING SUCH EQUIPMENT

(30) Priorité: 24.03.2009 FR 0951852
(43) Date de publication de la demande: 01.02.2012
(73) Titulaire: Peugeot Citroën Automobiles Société Anonyme, 78140 Vélizy Villacoublay (FR)
(72) Inventeur: GARNIER, Christophe, F-25750 Arcey (FR)
(74) Mandataire: Fosse, Danièle
(86) Numéro de dépôt international: PCT/FR2010/050323
(87) Numéro de publication internationale: WO 2010/109103

(56) Documents cités:
- JP-A- 3 189 018
- JP-A- 7 032 057
- JP-A- 9 271 856
- JP-A- 11 179 446

## Description

La présente invention concerne un outillage de presse pour le détourage et le relevage d'un même bord de tôle en une seule opération selon le préambule de la revendication 1. Elle concerne aussi un procédé de détourage et de relevage d'un même bord de tôle en une seule opération, qui utilise un tel outillage.

On a déjà cherché à simplifier la conception d'un outillage de découpe ou emporte-pièce. Ainsi, le document FR 2 629 006 décrit un outillage de découpe pour la finition périphérique de panneaux destinés au revêtement intérieur de véhicules automobiles. Cet outillage comprend, d'une part, une matrice en forme de couronne, qui est pourvue d'une butée surélevée et profilée dont la forme correspond à la zone périphérique du panneau et, d'autre part, un organe faisant fonction de poinçon, muni d'éléments de coupe verticaux aptes à coopérer à la façon d'une cisaille, sous l'action d'une presse, avec les bords extérieurs de la butée surélevée et profilée de la matrice pour découper la zone périphérique du panneau. Le poinçon et la matrice sont tous deux munis d'éléments de guidage aptes à permettre le fonctionnement correct de ces éléments.

On connaît également par JP 07 032057, un outillage de presse pour le détourage et le relevage d'un même bord de tôle en une seule opération qui comprend une partie inférieure et une partie supérieure ayant respectivement un outil de bordage, un outil de détourage dudit bord de tôle, solidaire de la partie supérieure et apte à cisailler le bord de tôle.

Le but de la présente invention est de fournir un outillage de presse, qui permette de réaliser en une seule et unique opération le détourage et le relevage d'un même bord de tôle.

Un autre but de la présente invention est de fournir un tel outillage de presse, qui soit de conception et de réalisation simple, qui soit robuste, fiable et économique, et qui, par conséquent, permette de simplifier et réduire le coût de l'opération de détourage et de relevage d'un bord de tôle.

Enfin, c'est également un but de la présente invention de fournir un outillage de presse au lieu de deux, qui permette un gain de superficie et de logistique dans les usines de fabrication des pièces en tôle concernées.

Pour parvenir à ces buts, la présente invention a pour objet un outillage de presse pour le détourage et le relevage d'un même bord de tôle en une seule et unique opération. Ce nouvel outillage comprend une partie inférieure, une partie supérieure mobile en translation par rapport à la partie inférieure de façon à pouvoir venir serrer ledit bord de tôle, un outil de détourage dudit bord de tôle, solidaire de la partie supérieure et apte à cisailler le bord de tôle en coopérant avec une contre-lame solidaire de la partie inférieure, et un outil de relevage du bord de tôle détouré, solidaire de la partie inférieure et profilé de manière à coopérer par concordance des formes avec une forme correspondante de la partie supérieure de manière à relever le bord de la tôle lorsque le mouvement de translation de la partie supérieure contre la partie inférieure est poursuivi après le détourage. La partie supérieure de l'outillage est constituée par un bâti supérieur et un presseur mobile pouvant coulisser par rapport audit bâti supérieur, lequel presseur mobile comporte au moins une surface de serrage du bord de tôle à détourer, et il est caractérisé

en ce que la partie inférieure est constituée par un bâti inférieur et un fond mobile pouvant coulisser par rapport audit bâti inférieur, lequel fond mobile comporte au moins une surface d'appui du bord de tôle à détourer.

Selon le mode préféré de réalisation de l'invention, ladite contre-lame est constituée par une arête supérieure de l'outil de relevage de bord.

La forme correspondante de la partie supérieure servant au relevage du bord de la tôle est constituée par un pan incliné de la surface de serrage du bord de tôle, de même inclinaison que le profil de l'outil de relevage.

De préférence, le presseur mobile est lié au bâti supérieur par des ressorts qui se compriment lors du serrage du bord de tôle à détourer, et le fond mobile est lié au bâti inférieur par des ressorts qui se compriment lors de la phase de relevage du bord de tôle.

Le coulissement du presseur mobile par rapport au bâti supérieur et le coulissement du fond mobile par rapport au bâti inférieur peuvent être obtenus par des glissières verticales.

La présente invention a également pour objet un procédé de détourage et de relevage d'un même bord de tôle en une seule opération, qui utilise un outillage conforme à celui décrit ci-dessus dans ses grandes lignes. Ce nouveau procédé comporte les étapes suivantes :
- on place la tôle sur la partie inférieure dudit outillage,
- on fait descendre la partie supérieure qui vient en contact avec la partie inférieure pour serrer la tôle sous l'effet des ressorts de la partie supérieure qui sont plus faible que ceux de la partie inférieure,
- on poursuit le mouvement de descente de la partie supérieure de l'outillage, ce qui provoque le détourage de ladite tôle,
- quand les ressorts de la partie supérieure arrivent en fin de course, la partie supérieure se comporte comme si elle était fixe et comprime les ressorts de la partie inférieure, on poursuit encore le même mouvement de descente de la partie supérieure de l'outillage, ce qui provoque alors le relevage du bord de la tôle détourée.

Selon un mode de mise en oeuvre du procédé préféré le bord de la tôle étant relevé, la partie supérieure arrive en fin de course de presse et commence alors sa remontée, afin de procéder à une nouvelle opération de détourage et de relevage d'un même bord d'une autre tôle.

Ce nouveau procédé peut s'appliquer, par exemple, aux tôles constitutives des pavillons de véhicule automobile avec gouttière arrière intégrée et aux charnières de volet fixées horizontalement.

D'autres buts, avantages et caractéristiques de l'invention apparaîtront dans la description qui suit d'un mode de réalisation préféré accompagnée de dessins dans lesquels :
- la figure 1 représente, de manière schématique, l'outillage de presse selon un mode de réalisation préféré de la présente invention en position ouverte,
- la figure 2A représente, de manière schématique, l'outillage de presse de la figure 1 en cours de fermeture, au début de la phase de détourage,
- la figure 2B est une vue agrandie de la zone du bord de tôle, dans la position de l'outillage représentée en figure 2A,
- la figure 3A représente, de manière schématique, l'outillage de presse des figures 1, 2A et 2B en cours de fermeture, au début de la phase de relevage du bord de tôle,
- la figure 3B est une vue agrandie de la zone du bord de tôle, dans la position de l'outillage représentée en figure 3A,
- la figure 4A représente, de manière schématique, l'outillage de presse des figures 1, 2A, 2B, 3A et 3B en position de fermeture, et
- la figure 4B est une vue agrandie de la zone du bord de tôle, dans la position de fermeture de l'outillage de la figure 4A.

En référence au dessin de la figure 1, on a représenté, de manière schématique, l'outillage de presse selon un mode de réalisation préféré de la présente invention en position ouverte. Il est constitué d'une partie supérieure, de référence générale 10, et d'une partie inférieure, de référence générale 20.

La partie supérieure 10 comporte un bâti supérieur 11 sur lequel est monté fixe un outil de découpe, appelé aussi outil de détourage 13, et un presseur mobile 12. L'ensemble 11, 12 est mobile en translation verticale selon la flèche F de la figure 1. Le presseur mobile 12 peut coulisser verticalement par rapport au bâti supérieur 11 à l'aide des moyens de coulissement 11a, 12a, qui peuvent être des glissières, par exemple, portées par le bâti supérieur 11 et le presseur mobile 12, respectivement. L'outil de détourage 13 comporte une lame de détourage 14 apte à la découpe d'une tôle. Des moyens de rappel élastiques 15, de type ressorts, sont montés sur le presseur mobile 12 pour serrer la pièce à travailler, comme il sera expliqué plus loin dans le présent texte.

La partie inférieure 20 comporte un bâti inférieur 21, sur lequel est monté un outil de relevage de bord 23, et un fond 22 mobile par rapport au bâti inférieur 21. Le fond mobile 22 peut coulisser verticalement par rapport au bâti inférieur 21 à l'aide de moyens de coulissement 21a, 22a, qui peuvent être, comme pour la partie supérieure, des glissières, par exemple, portées par le bâti inférieur 21 et le fond mobile 22, respectivement. L'outil de relevage de bord 23, qui comporte une lame de relevage 24. Le mouvement en translation verticale du fond mobile 22 par rapport au bâti inférieur 21 s'exerce contre l'action de moyens de rappel élastiques de type ressorts, référencés 25.

La pièce à travailler, de préférence une pièce de tôle, est référencée 30. Elle est en position sur le fond mobile 22, en particulier sur ses faces d'appui supérieures 22e, 22f, adaptées, comme les surfaces correspondantes 12e et 12f du presseur mobile 12, au profil de la tôle 30, avant la découpe de son extrémité 30a et le relevage de son bord découpé.

En référence aux dessins des figures 2A et 2B, on a représenté, de manière schématique, l'outillage de presse selon l'invention en cours de fermeture selon le mouvement de la flèche F, au début de la première phase de ce mouvement selon la direction verticale, dite « phase de détourage ».

La partie supérieure 10, formée du bâti supérieur 11 et du presseur mobile 12, vient en contact avec la partie inférieure 20 pour serrer la pièce de tôle 30. La lame de détourage 14 vient en contact avec la pièce de tôle 30, comme montré plus en détail sur la figure 2B, et les ressorts 15 se compriment. Le bâti supérieur 11 poursuit son mouvement de descente, ce qui provoque alors le début de l'opération de détourage, la lame de détourage 14 venant cisailler la tôle 30 et séparer ainsi la partie découpée 30a de la tôle 30, comme représenté sur les dessins des figures 3A et 3B.

L'effet de cisaillement est obtenu, comme on peut mieux le voir sur la figure 3B, par le coulissement dans le plan de cisaillement C de la lame de détourage 14 sur une contre-lame constituée par une arête supérieure 24a de la lame 24 de l'outil de relevage de bord 23.

La partie d'extrémité 30b de la pièce de tôle 30 ainsi détourée est ensuite relevée dans la seconde étape de l'opération de presse.

En référence aux dessins des figures 4A et 4B, une fois la tôle 30 détourée et la chute 30a évacuée, les ressorts 15 du presseur mobile 12 sont comprimés complètement et la partie supérieure 10 dans son ensemble, par conséquent le bâti 11 et le presseur 12, poursuit son mouvement de descente. Cette poursuite du mouvement de translation, selon la direction de la flèche F de la figure 3A, pousse le fond mobile 22 vers le bas en comprimant ses ressorts 25. Le fond mobile vient en contact avec la lame 24 de l'outil de relevage 23. De façon plus précise, le pan incliné 12b du presseur mobile 12 vient en contact avec la face inclinée 24b de la lame 24. Le pan incliné 12b et la face 24b ont même inclinaison, et relève le bord 30b de la tôle 30 en se rapprochant (figure 4A et 4B).

Le bord de la tôle 30 étant relevé sur la lame de relevage, la partie supérieure 10 de l'outillage est arrivée en fin de course et peut commencer sa remontée, dans le but de réaliser une nouvelle opération de détourage et de relevage du bord sur une autre tôle.

L'outillage décrit ci-dessus à titre d'exemple s'applique avantageusement aux tôles constitutives des pavillons de véhicule automobile avec gouttière arrière intégrée.

La présente invention présente de nombreux avantages, parmi lesquels les avantages suivants :
- un gain économique d'un outillage de presse classique,
- en conséquence, un gain de superficie et de logistique en usine de fabrication, et
- une simplification du découpage de la pièce en tôle.

Bien entendu, la présente invention n'est pas limitée au mode de réalisation décrit et représenté ci-dessus à titre d'exemple ; d'autres modes de réalisation peuvent être conçus par l'homme de métier sans sortir du cadre et de la portée de la présente invention, telle que définie dans les revendications.

## Revendications

1. Outillage de presse pour le détourage et le relevage d'un même bord de tôle (30) en une seule opération, qui comprend une partie inférieure (20), une partie supérieure (10) mobile en translation par rapport à la partie inférieure (20) de façon à pouvoir venir serrer ledit bord de tôle (30), un outil de détourage (13) dudit bord de tôle, solidaire de la partie supérieure (10) et apte à cisailler le bord de tôle (30) en coopérant avec une contre-lame solidaire de la partie inférieure (20), et un outil de relevage (23) du bord de tôle détouré, solidaire de la partie inférieure (20) et profilé de manière à coopérer par concordance des formes avec une forme correspondante (12b) de la partie supérieure (10) de manière à relever le bord de la tôle (30) lorsque le mouvement de translation de la partie supérieure (10) contre la partie inférieure (20) est poursuivi après le détourage, la partie supérieure (10) étant constituée par un bâti supérieur (11) et un presseur mobile (12) pouvant coulisser par rapport audit bâti supérieur (11), lequel presseur mobile (12) comporte au moins une surface de serrage (12e ; 12f) du bord de tôle (30) à détourer, **caractérisé en ce que** la partie inférieure (20) est constituée par un bâti inférieur (21) et un fond mobile (22) pouvant coulisser par rapport audit bâti inférieur (21), lequel fond mobile (22) comporte au moins une surface d'appui (22e ; 22f) du bord de tôle (30) à détourer.

2. Outillage selon la revendication 1, **caractérisé en ce que** ladite contre-lame est constituée par une arête (24a) supérieure de l'outil de relevage (23) de bord.

3. Outillage selon la revendication 1, **caractérisé en ce que** ladite forme correspondante de la partie supérieure (10) servant au relevage du bord (30b) de la tôle (30) est constituée par un pan incliné (12b) de la surface de serrage (12f) du bord de tôle, de même inclinaison que le profil (24b) de l'outil de relevage (23).

4. Outillage selon la revendication 1, **caractérisé en ce que** le presseur mobile (12) est lié au bâti supérieur (11) par des ressorts (15) qui se compriment lors du serrage du bord de tôle (30) à détourer.

5. Outillage selon la revendication 1, **caractérisé en ce que** le fond mobile (22) est lié au bâti inférieur (21) par des ressorts (25) qui se compriment lors de la phase de relevage du bord (30b) de tôle (30).

6. Outillage selon la revendication 1, **caractérisé en ce que** le coulissement du presseur mobile (12) par rapport au bâti supérieur (11) et le coulissement du fond mobile (22) par rapport au bâti inférieur (21) sont obtenus par des glissières verticales (11a, 12a ; 21a, 22a).

7. Procédé de détourage et de relevage d'un même bord de tôle en une seule opération, qui utilise un outillage conforme à l'une quelconque des revendications 1 à 6, **caractérisé par** les étapes suivantes, prises en combinaison :
- on place la tôle (30) sur la partie inférieure (20) dudit outillage,
- on fait descendre la partie supérieure (10) qui vient en contact avec la partie inférieure (20) pour serrer la tôle (30)sous l'effet des ressorts de la partie supérieure, qui sont plus faibles que ceux de la partie inférieure,
- on poursuit le mouvement de descente de la partie supérieure (10) de l'outillage, ce qui provoque le détourage de ladite tôle (30),
- quand les ressorts de la partie supérieure arrivent en bout de course, la partie supérieure se comporte comme si elle était fixe et comprime alors les ressorts de la partie inférieure, et on poursuit encore le même mouvement de descente de la partie supérieure (10) de l'outillage, ce qui provoque alors le relevage du bord (30b) de la tôle (30) détourée.

8. Procédé selon la revendication 7, **caractérisé en ce que**, le bord (30b) de la tôle (30) étant relevé, la partie supérieure (10) arrive en fin de course de presse et commence alors sa remontée, afin de procéder à une nouvelle opération de détourage et de relevage d'un même bord d'une autre tôle.

9. Procédé selon l'une quelconque des revendications 7 et 8, **caractérisé en ce qu'**il s'applique aux tôles constitutives des pavillons de véhicule automobile avec gouttière arrière intégrée.

## Claims

1. Press tool for trimming and raising the same edge of a metal sheet (30) in a single operation, which comprises a bottom part (20), a top part (10) able to move in translation with respect to the bottom part (20) so as to be able to grip said edge of a metal sheet (30), a tool (13) for trimming said edge of a metal sheet, secured to the top part (10) and able to shear the edge of the sheet metal (30) while cooperating with a counter-blade secured to the bottom part (20), and a tool (23) for lifting the edge of the trimmed metal sheet, secured to the bottom part (20) and profiled so as to cooperate by agreement of shapes with a corresponding shape (12b) on the top part (10) so as to lift the edge of the metal sheet (30) when the translation movement of the top part (10) against the bottom part (20) is continued after the trimming, the top part (10) consisting of a top frame (11) and a movable presser (12) able to slide with respect to said top frame (11), said movable presser (12) comprising at least one surface (12e; 12f) for gripping the edge of the metal sheet (30) to be trimmed, **characterised in that** the bottom part (20) is formed by a bottom frame (21) and a movable bottom (22) able to slide with respect to said bottom frame (21), said movable bottom (22) comprising at least one surface (22e; 22f) for supporting the edge of the metal sheet (30) to be trimmed.

2. Tool according to claim 1, **characterised in that** said counter-blade is formed by a top edge (24a) of the edge lifting tool (23).

3. Tool according to claim 1, **characterised in that** said corresponding shape of the top part (10) serving for lifting the edge (30b) of the metal sheet (30) is formed by an inclined face (12b) of the surface (12f) for gripping the edge of the metal sheet, with the same inclination as the profile (24b) of the lifting tool (23).

4. Tool according to claim 1, **characterised in that** the movable presser (12) is connected to the top frame (11) by springs (15) that compress when the edge of the metal sheet (30) to be trimmed is gripped.

5. Tool according to claim 1, **characterised in that** the movable bottom (22) is connected to the bottom frame (21) by springs (25) that compress during the phase of lifting the edge (30b) of the metal sheet (30).

6. Tool according to claim 1, **characterised in that** the sliding of the movable presser (12) with respect to the top frame (11) and the sliding of the movable bottom (22) with respect to the bottom frame (21) are obtained by means of vertical runners (11a, 12a; 21 a, 22a).

7. Method for trimming and lifting the same edge of a metal sheet in a single operation, which uses a tool according to any one of claims 1 to 6, **characterised by** the following steps, taken in combination:
- the metal sheet (30) is placed on the bottom part (20) of said tool;
- the top part (10) is lowered, which comes into contact with the bottom part (20) in order to grip the metal sheet (30) under the effect of the springs of the top part, which are weaker than those of the bottom part,
- the descent movement of the top part (10) of the tool is continued, which causes the trimming of said metal sheet (30),
- when the springs of the top part arrive at the end of travel, the top part behaves as if it were fixed and then compresses the springs of the bottom part, and the same descent movement of the top part (10) of the tool is again continued, which then causes the lifting of the edge (30b) of the trimmed metal sheet (30).

8. Method according to claim 7, **characterised in that**, the edge (30b) of the metal sheet (30) being lifted, the top part (10) arrives at the end of travel of the press and then commences its rising again, in order to proceed with a new operation of trimming and lifting the same edge of another metal sheet.

9. Method according to either one of claims 7 and 8, **characterised in that** it applies to the metal sheets constituting motor vehicle roofs with integral rear gutter.

## Patentansprüche

1. Presswerkzeug zum Abschneiden und Heben eines Blechrandes (30) in einem Arbeitsgang, das einen unteren Teil (20) hat und einen oberen Teil (10), der im Verhältnis zum unteren Teil (20) schubbeweglich ist, so dass er den Blechrand (30) zusammenpressen kann, ein Werkzeug zum Abschneiden (13) dieses Blechrandes, formschlüssig verbunden mit dem oberen Teil (10) und geeignet, den Blechrand (30) abzuscheren, indem es mit einer Gegenschneide zusammenarbeitet, die formschlüssig mit dem unteren Teil (20) verbunden ist, und ein Werkzeug zum Heben (23) des abgeschnittenen Blechrandes, formschlüssig mit dem unteren Teil (20) und so profiliert, dass es durch die Übereinstimmung der Formen mit einer übereinstimmenden Form (12b) des oberen Teils (10) zusammenarbeitet, so dass der Blechrand (30) angehoben werden kann, wenn die Schubbewegung des oberen Teils (10) gegen den unteren Teil (20) nach dem Abschneiden fortgesetzt wird, wobei der obere Teil (10) aus einem oberen Tragelement (11) und einem beweglichen Presser (12) besteht, der im Verhältnis zu diesem oberen Tragelement (11) gleiten kann, wobei dieser bewegliche Presser (12) mindestens eine Pressfläche (12e; 12f) für den abzuschneidenden Blechrand (30) aufweist, **dadurch gekennzeichnet, dass** der untere Teil (20) aus einem unteren Tragelement (21) und einem beweglichen Boden (22) besteht, der im Verhältnis zum genannten unteren Tragelement (21) gleiten kann, wobei dieser bewegliche Boden (22) mindestens eine Pressfläche (22e; 22f) für den abzuschneidenden Blechrand (30) aufweist.

2. Werkzeug gemäß des Anspruchs 1, **dadurch gekennzeichnet, dass** die genannte Gegenschneide aus einem oberen Grat (24a) am Hebewerkzeug (23) des Randes besteht.

3. Werkzeug gemäß des Anspruchs 1, **dadurch gekennzeichnet , dass** die genannte übereinstimmende Form des oberen Teils (10), die zum Anheben des Randes (30b) des Blechs (30) dient, aus einer schiefen Ebene (12b) der Pressfläche (12f) des Blechrandes besteht, die dieselbe Neigung wie das Profil (24b) des Hebewerkzeugs (23) aufweist.

4. Werkzeug gemäß des Anspruchs 1, **dadurch gekennzeichnet, dass** der bewegliche Presser (12) durch Federn (15), die bei der Pressung des abzuschneidenden Blechrandes (30) zusammengedrückt werden, mit dem oberen Tragelement (11) verbunden ist.

5. Werkzeug gemäß des Anspruchs 1, **dadurch gekennzeichnet, dass** der Schiebeboden (22) durch Federn (25), die während der Phase der Anhebung des Randes (30b) des Bleches (30) zusammengedrückt werden, mit dem unteren Tragelement (21) verbunden ist.

6. Werkzeug gemäß des Anspruchs 1, **dadurch gekennzeichnet, dass** die Verschiebung des beweglichen Pressers (12) im Verhältnis zum oberen Tragelement (11) und die Verschiebung des Schiebebodens (22) im Verhältnis zum unteren Tragelement (21) durch senkrechte Führungsschienen (11a, 12a; 21 a, 22a) erfolgen.

7. Verfahren des Abschneidens und Anhebens desselben Blechrandes in einem Arbeitsgang, bei dem ein Werkzeug verwendet wird, das einem der Ansprüche 1 bis 6 entspricht, durch die folgenden Schritte gekennzeichnet, die kombiniert vorgenommen werden:
- das Blech (30) wird auf den unteren Teil (20) des Werkzeugs gelegt,
- der obere Teil (10), der mit dem unteren Teil (20) in Berührung kommt, wird abgesenkt, um das Blech (30) unter Einwirkung der Federn des oberen Teils, die schwächer als die des unteren Teils sind, zusammenzupressen,
- die Bewegung des Absenkens des oberen Teils (10) des Werkzeugs wird fortgesetzt, wodurch das Abschneiden des Bleches (30) bewirkt wird,
- wenn die Federn des oberen Teils an das Ende des Hubes gelangen, verhält sich der obere Teil, als ob er feststehend wäre und drückt die Federn des unteren Teils zusammen und dieselbe Bewegung des Absenkens des oberen Teils (10) des Werkzeugs wird fortgesetzt, was dann das Heben des Randes (30b) des abgeschnittenen Bleches (30) bewirkt.

8. Verfahren gemäß des Anspruches 7, **dadurch gekennzeichnet, dass** der obere Teil (10), nachdem der Rand (30b) des Bleches (30) abgehoben ist, am Ende des Presshubes ankommt und dann wieder angehoben wird, damit ein neuer Arbeitsgang des Abschneidens und Hebens desselben Randes eines anderen Bleches vorgenommen wird.

9. Verfahren gemäß eines der Ansprüche 7 und 8, **dadurch gekennzeichnet, dass** er für die Bleche von Karosserieoberteilen von Kraftfahrzeugen mit integrierter hinterer Ablaufrinne angewandt wird.
